# EUROPÄISCHE PATENTSCHRIFT

(11) **EP 2 859 196 B1**
(45) Veröffentlichungstag und Bekanntmachung des Hinweises auf die Patenterteilung: **16.05.2018**
(21) Anmeldenummer: 12737198.7
(22) Anmeldetag: 11.06.2012
(51) Int. Cl.: F01K 13/02, F01K 25/10

(54) **ENERGIETRANSFORMATIONS-SYSTEM**
ENERGY TRANSFORMATION SYSTEM
SYSTÈME DE TRANSFORMATION D'ÉNERGIE

(43) Veröffentlichungstag der Anmeldung: 15.04.2015
(73) Patentinhaber: Arano-Trade Ltd., 9490 Vaduz (LI)
(72) Erfinder: HERRMANN, Klaus, 12355 Berlin (DE)
(74) Vertreter: Ludewig, Rita
(86) Internationale Anmeldenummer: PCT/EP2012/002463
(87) Internationale Veröffentlichungsnummer: WO 2013/185783

(56) Entgegenhaltungen:
- EP-A1- 2 441 925
- WO-A1-2011/153971
- CH-A- 276 514
- DE-A1-102006 035 764
- DE-A1-102010 022 088
- DE-A1-102010 035 229

## Beschreibung

Verfahren zur dezentralen und individuellen Aufnahme, Erzeugung, Umwandlung und kontinuierlichen Bereitstellung von Elektroenergie, das von Verbrauchern von Elektroenergie aus den zentralen Netzen in allen Bereichen der Industrie, insbesondere bei Großabnehmern zu nutzen ist.
Derzeit wird Elektroenergie mit verschiedenen Techniken erzeugt, so aus Atomkraftwerken, Wärmekraftwerken, aus regenerativen Energiequellen durch chemische, thermische und mechanische Umwandlung von EnergieRessourcen der Natur, wie Wind, Sonnenenergie, Umwandlung von Biogas sowie aus der Verflüssigung von Luft und deren Umwandlung in Sauerstoff Stickstoff und andere Gase. Die regenerativen Energien können nur sporatisch hergestellt und gespeichert werden, da sie von den natürlichen Bedingungen Wind und Wärme aus der Sonnenstrahlung sowie von Speicherkapazitäten der zentralen Netze abhängig sind.
Die vorhandenen Energieerzeugungs-, -umwandlungs und Rückverstromungsanlagen verfügen entweder über zu kleine oder gar keine Speicher. Das hat zur Folge, daß die erzeugte Energie überwiegend direkt in die zentralen Energieleitungsnetze geleitet werden muß. Da die Atomkraftwerke die Netze kontinuierlich mit großen Mengen Elektroenergie bestücken, die nicht kontinuierlich in gleichen Mengen von den Verbrauchern abgenommen werden können und die Netze ebenfalls nur über eine begrenzte Speicherkapazität verfügen, müssen alternative Energieerzeuger zeitweise abgeschaltet werden, weil deren Energiespeicher ebenfalls begrenzt und die zentralen Netze in Stoßzeiten überlastet sind. Die hohen Energiemengen, die von Energiegroßverbrauchern aus dem Netz entnommen werden, sind nur zu Spitzenzeiten erforderlich, so daß der Energiebedarf in den schwachen Nutzungszeiten rapide absinkt. Dazu benötigt man sogenannte Schattenkraftwerke, die, die durch nicht kontinuierliche Stromabnahme entstehenden, Stromschwankungen ausgleichen müssen.

Außerdem werden bei fast allen industriellen Produktionsprozessen durch Stromnutzung aus den zentralen Netzen, große Mengen der aufgenommenen Energie durch die prozeßbedingte Entstehung von Wärme und Kälte ungenutzt wieder in die Umwelt abgegeben, wodurch hohe Energieverluste entstehen.

Alle bisher genutzten Lösungen, wie Erweiterung der Netze, Bau neuer Netze über oder unter der Erde, Pumpspeicherwerke, Windräder usw. sind kostenaufwendig und verunstalten teilweise erheblich die Natur.

Auch bei Verfahren, die alternative Energien umwandeln und als Fertigprodukt verkaufen, wird prozeßbedingt entstehende Wärme und Kälte ungenutzt in die Umwelt zurückgeführt.

Beispielsweise bei Luftverflüssigungssystemen, wie sie aus der DE 3307181 C2 und der EP 0989375 bekannt sind, in denen flüssige Luft in reinen flüssigen Sauerstoff, in Stickstoff und ggf. in Edelgase getrennt wird. Der flüssige Sauerstoff und Stickstoff werden im kalten flüssigen Zustand bei -196°C aus der Anlage entnommen und verkauft. Mit der Entnahme der Produkte wird auch der Exergiegehalt in Form von Kälteenergie entnommen. Gleichzeitig wird gereinigte gasförmig aufbereitete Luft mit einem Druck von 1,2 bar und mit einer Wärmetemperatur von 20°C aus dem Prozeßkreislauf als Abfall zurück in die Atmosphäre geleitet. Werden in diesen Anlagen ausschließlich einzelne gasförmige Produkte, wie Stickstoff, erzeugt, wird bei deren Entnahme auch der gesamte Sauerstoffanteil ungenutzt in die Atmosphäre zurückgeführt. Die in derartigen Anlagen befindlichen Tanks sind reine Produktspeicher und die Produkte werden ausschließlich außerhalb der Anlagen benutzt. Bei Entnahme der Produkte aus den Tanks gehen die bereits aufgeführten Energien wie Kälte, Wärme und Gase, die durch deren Herstellungsprozeß erzeugt werden, ungenutzt verloren. Diese Luftverflüssigungsanlagen sind technologisch kostenaufwendig, da die in ihnen erzeugten Produkte mit Spezialtransportern zum Anwender transportiert werden müssen, und wenig energieeffizient, aufgrund der entstehenden Energieverluste bei der Produkterzeugung.

In der EP 0250390 wird auch ein Luftzerlegungsverfahren offenbart, in dem Sauerstoff und Stickstoff sowie ggf. Erdgase gesondert über Produktgasleitungen ausgebracht werden, dadurch gekennzeichnet, daß an eine Produktgasleitung wenigstens eine Zweiggasleitung angeschlossen ist, welche über einen Wärmetauscher geführt ist, daß wenigstens zwei Speicher für zwei voneinander verschiedene verflüssigte Gase vorgesehen sind. Auch hier handelt es sich um reine Produktspeicher. Bei der Entnahme dieser Produkte aus den Speichern werden die, bei der Herstellung entstehenden, Exergien ungenutzt in die Umwelt zurückgeführt. Die DE 2434238 sieht ein Verfahren zur Speicherung und Rückgewinnung von Energie vor, bei dem in Zeiten geringem Energiebedarfs ein gasförmiger Hilfsenergieträger verflüssigt und nahezu ohne Druck gespeichert wird, während in Zeiten größeren Energiebedarfs der gasförmige Hilfsenergieträger verdichtet, angewärmt und arbeitsleistend entspannt wird. Auch dieses Speicherverfahren ist nur auf die Speicherung von einzelnen Produkten orientiert.

Aus der DE 19632019 C1 ist auch der ORC- Prozeß (Organic- Rankine-Cycle- Prozeß) bekannt. Dabei handelt es sich um einen thermodynamischen Kreisprozeß zur Abwärmenutzung, in dem an Stelle von Wasser andere, niedrig siedende, organische Stoffe, wie Silikonöle, Kohlenwasserstoffe und Flourkohlenwasserstoffe, als Arbeitsmedium zirkulieren. Dieser Prozeß kann bereits bei Temperaturen ab 100°C und Drücken von weit unter 20 bar arbeiten, um maximale Arbeit aus diesem Prozeß auszukoppeln. So können in derartigen Anlagen mit geringem technologischen Aufwand auch kleine thermische Energiequellen wirtschaftlich in Elektroenergie umgewandelt werden. In diesen ORC- Prozessen ist es aufgrund der besonderen thermodynamischen Eigenschaften sowie der verschiedenen Arbeitsmedien möglich, elektrische Energie aus, Abwärme, Geothermie, Biomasse oder aus solarthermischen Quellen, zu generieren. Dazu sind die Anlagen mit spezifischen technologischen Besonderheiten für die jeweiligen Anwendungsfälle ausgestattet. So sind zur Regelung der anfallenden Energien die ORC- Prozesse in unterschiedliche Einzelvorgänge zerlegt. Dabei fällt mehr als 90% der elektrischen Leistungsaufnahme aus dem Netz in Form von Wärme an, die in einen Kühlkreislauf geleitet und auch über die Wasseraustrittstemperaturen ungenutzt verloren geht. In den Anlagen entstehen prozeßbedingt Energien, die ungenutzt in die Umwelt zurückgeführt werden. Außerdem ist dieses Verfahren in den bekannten Formen für eine Rückverstromung nicht geeignet.

In der DE 3739411 C1 wird ein supraleitender Stromspeicher mit einer Speicherspule offenbart, die aus mehreren Teilspulen besteht, diese sind dadurch gekennzeichnet, daß beim aufladen ein Teil oder alle Teilspulen in Serie geschaltet und beim Entladen ein Teil oder alle Teilspulen parallel geschaltet sind. Des weiteren sind gesonderte Entladespulen vorgesehen, die magnetisch an die Teilspulen angekoppelt sind, wobei die Anzahl der parallel geschalteten Teilspulen beim Entladen einstellbar ist. Diese Anlagen sind reine Stromspeicher und werden auch nur als solche genutzt.
Schließlich wird auch in der EP 0348465 B1 ein Stromspeicher in Form einer supraleitenden Speicherspule beschrieben, dadurch gekennzeichnet, daß die Speicherspule mit mehreren, in Längsrichtung der Speicherspule aufeinanderfolgenden Spulensegmenten aufgebaut ist, die einzeln vorgefertigt und unter elektrischer Verschaltung zu einer Speicherspule zusammengefaßt sind. In den Unteransprüchen werden die Verschaltungen aus der DE 3739411 C1 vorgesehen und die unterschiedlichsten Materialien für die Supraleiter und deren unterschiedlichste Aufbauformen offenbart, mit denen auf einfache Weise und wahlweise Speicherspulen mit kleinerem und größerem Speichervermögen herstellbar sind.
Alle vorbeschriebenen Verfahren und Anlagen sind ortsgebunden, da die Energieresourcen, die von ihnen genutzt werden, nur standortbedingt zur Verfügung zu stellen sind. Die Energie, die dabei erzeugt wird, muß wieder über entsprechende Netze transportiert werden. Die im Herstellungsprozeß entstehenden Exergien werden überwiegend nicht genutzt und gehen ungenutzt an die Umwelt verloren.

Aus der EP 2 441 925 A1 ist ein Verfahren zur Rückgewinnung von Abwärme in einem Abwärme- Rückgewinnungssystem offenbart. Die Aufgabe der Erfindung besteht darin die Gesamteffizienz der industriellen Produktion dadurch zu erhöhen, daß zum Beispiel Abwärme in einem Wärmeenergiespeicher gelagert wird, um daraus Strom zu erzeugen. Bei der Erfindung wird die Zunahme der Effizienz des Gesamtsystems durch ein Abwärme- Rückgewinnungssystem angestrebt. In dem Abwärme- Rückgewinnungskreislauf wird in einem Wärmerückgewinnungs- Kreislauf ein Speichermedium aus einer kontinuierlichen Wärmequelle, bestehend aus Abwärme, die sonst in die Atmosphäre entweicht und verschwendet wird, in einen Wärmepumpenkreislauf geleitet. Die Wärme des Speichermediums, beispielsweise Wasser, wird über ein Arbeitsmedium, beispielsweise Kohlenwasserstoff, bei einer Temperatur über der Wärmerückgewinnungstemperatur in einen Wärmepumpenkreislauf, bestehend aus mehreren Wasserpumpen, die stufenweise angeordnet sind übertragen. Dabei kann die Temperatur des Arbeitsmediums über einen rücklaufenden Wärmepumpenprozeß schrittweise von 38 bis 130°C erhöht werden. Das Speichermedium, Wasser, das das Arbeitsmedium erhitzt erzeugt so wieder Wärmeenergie oder durch expandieren des Arbeitsmediums mechanische Energie. Dabei wird im Wärme- Rückgewinnungskreislauf ein Wärmespeichermedium von einer niedrigen Temperatur auf die Wärmerückbildungstemperatur erhitzt. In dem Wärmepumpenkreislauf wird das Arbeitsmedium durch Kühlen des Wärmespeichermediums erwärmt und die Wärme- Rückbildungstemperatur abgekühlt usw. Die beschriebene thermoelektrische Energiespeicherung (0043) beinhaltet vier Betriebsarten die, je nach der momentanen Verfügbarkeit der Abwärme, kombiniert werden können. Sie erfordern erhebliche Stromkosten. Außerdem arbeitet der Wärmerückgewinnungskreislauf nur, wenn die Abwärmequelle verfügbar ist (0045). Die vier Betriebsarten betreffen in der Erfindung vier verschiedene Wärmekreisläufe. Die erste Betriebsart ist der Wärme- Rückgewinnungskreislauf zur Wärmerückgewinnung (0048)- (0049), (0060). Nachteilig bei diesem beschriebenen Prozeß ist, daß durch die verschiedenen Wärmepumpenkreisläufe etappenartig und somit langsam Strom erzeugt wird. Bei diesem Prozeß werden gleichzeitig große Mengen Wärme erzeugt, die insbesondere im Sommer, wenn die Speicher voll sind, ohne wirtschaftlichen Wert verpufft. Außerdem arbeitet die Abwärmegewinnung nur, wenn die Abwärmequelle verfügbar ist. Überschüssige Abfallwärme wird dann mit Hilfe einer Wärmepumpe in das Wasser gepumpt.

Die zweite Betriebsart ist der Wärmepumpenkreislauf bei dem billiger Strom genutzt werden kann. Diese Betriebsart nutzt die elektrische Leistung proportional zur Temperaturdifferenz aus Wärmequellen gewonnener Wärme und aus der gewünschten Temperatur des Warmwasserspeichers. Die dritte Betriebsart ist ein Wärme- Kraftmaschinenkreislauf (0065), (0067), (0069)- (0071), der zu höchsten Strompreisen betrieben wird. Um Strom aus der aktuell erzeugten Wärme zu erzeugen, muß eine zusätzliche Wärmekraftmaschine die anfallende Abwärme in Strom umwandeln. Die vierte Betriebsart basiert auf einem zusätzlichen Wärme-Kraftmaschinenkreislauf (0072) zur kontinuierlichen Stromerzeugung. Diese Betriebsart kann nicht benutzt werden, wenn der elektrische Energiespeichervorgang benutzt wird. Es wird beschrieben, daß alle Betriebsarten parallel zu den anderen genutzt werden können. Allerdings ist deren Funktion an verschiedene Bedingungen geknüpft (0069) - (0073), was wiederum nachteilig für einen kontinuierlichen Prozeß ist.

Zusammenfassen ist festzustellen, daß eine Vielzahl stufenweiser Erwärmungs- und Kühlungs-, Verdichtungs-, und Rekuperations-, Pumpen- und Speicherungsabläufe mit Hilfe einer aufwendigen Anlagenkonzeption (0039), unter Nutzung von zwei Medien, nämlich einem Speichermedium und einem Arbeitsmedium, in zwei verschiedenen Anlagen mit mehreren Zwischenspeichern mit verschiedenen Zwischentemperaturen, mehreren Wärmetauschern, einer erheblichen Anzahl von Wasser- und Wärmepumpen, die wiederum einen erheblichen Eigenelektroenergiebedarf haben und einer Vielzahl verschiedener Energiespeicher zu dem Fazit führen, daß diese Erfindung ein konstruktiv kompliziertes, langsames, unflexibles und somit ineffizientes System ist, das hohe Investitionskosten erfordert.

Es war deshalb Aufgabe der Erfindung, bereits bekannte technische Verfahren so zu verändern und miteinander zu verbinden, das unabhängig am Standort eines Verbrauchers und von den vor Ort zur Verfügung stehenden und bisher ungenutzten Energieformen wahlweise aufzunehmen, umzuwandeln, herzustellen und zu nutzen sind, mit dem Ziel, den Energiebedarf aus zentralen Netzen zu senken und die Netze in Spitzenzeiten zu entlasten, die weitestgehende Nutzung aller anfallenden Exergien aus Produktionsprozessen und deren Rückverstromung mit erheblich höherem Wirkungsgrad zu nutzen, die Exergieverluste zu minimieren und damit eine erhebliche Einsparung von Produktionskosten, sowie die Schonung der Umwelt zu erreichen.
Die Aufgabe wird mit den Merkmalen des Anspruchs 1 dadurch gelöst, daß das Verfahren ein dezentrales und adiabates Energietransformations- System ist, mit dem mechanische Energie aus der Luftverflüssigung und -zerlegung, Bewegungsenergie, aus kinetischen und thermischen Energiequellen, sowie Elektroenergie aus Fremdstrom und unabhängig von diesem aus Prozeßabwärme aus eigenen Anlagen, aus mechanischer Energie, regenerativen thermischen Energien, sowie Energie aus Wind- und Solaranlagen bedarfsgerecht und in individuell erforderlichen Mengen am Ort eines Verbrauches getrennt zu speichern sind, daß mit dem dezentralen adiabaten Energietransformations- System Prozeßwärme und -kälte, Umweltwärme, Kompressions-, Dekompressions- und Brennstoffwärme aus regenerativen Quellen zurück zu verstromen oder direkt in mechanische und kinetische Energie umzuwandeln ist, daß die Energiespeicherungs-, Energieumwandlungs- und - rückverstromungsprozesse untereinander derart verbunden sind, daß die grundsätzlichen Verfahrensschritte, Verstromung, Speicherung und Rückverstromung, entsprechend den jeweils vorhandenen Energieressourcen und den energetischen Erfordernissen bei einem Verbraucher vor Ort, als kältegeführtes, wärmegeführtes oder als stromgeführtes System durchzuführen sind und daß die kälte-, wärme- und stromgeführten Systeme einzeln oder in Kombination ständig in einem Beharrungszustand arbeiten und bei Bedarf sofort auf erforderliche Abrufleistung, über ein Lastmanagement zu regeln sind.

Das erfindungsgemäße Energietransformations - System hat den Vorteil, daß es unabhängig vom Standort des Verbrauchers an dessen individuellen Energiebedarf und die vor Ort zur Verfügung stehenden Energieressourcen angepaßt werden kann. Es ist als kompaktes und als speziell angepaßtes Verfahrenssystem nutzbar.
Hervorzuheben ist, daß die regenerative Aufbereitung von funktionsbedingt anfallenden bisher ungenutzten Exergien, beispielsweise aus Druckluftanlagen, Heizungsanlagen, Klimaanlagen, Gefrierkälteanlagen, Luftaufbereitungsanlagen, Sauerstoffnotstromgeräte usw. und deren Umwandlung in Strom gewährleistet ist. Alle Energieströme und deren Erscheinungsformen können betriebswirtschaftlich genutzt werden. Das dezentrale und adiabate Energietransformations- System arbeitet mit Kompressionswärme bei der Speicherung und mit Kälte bei der Rückverstromung und gewährleistet einen Ständigen Betrieb im Beharrungszustand. Es hält den Betriebszustand des Systems zwischen Verstromung, Speicherung und Rückverstromung ständig im Gleichgewicht und somit in einem betriebswirtschaftlich vorteilhaften Bereich. Darüber hinaus ist gewährleistet, daß durch ein Lastmanagement das System sofort und bei Bedarf auf Abrufleistung regelbar ist. Bei der Rückverstromung wird zuerst die Umweltwärme, danach die Prozeßwärme, dann der Strom aus dem Stromspeicher, wie Stromüberschuß aus dem Netz sowie aus einzubindenden Windkraft- und Fotovoltaikanlagen, aus thermischen Kraftwerken mit Nachtmehrleistung und zuletzt aus der Oxydation von Biomassen, Wasserstoff und Biogasen sowie der Brennstoffwärme genutzt. Außerdem kann die Grundversorgung des Verbrauchers und der ständige Betrieb des Systems im Beharrungszustand gesichert. Durch die drei verschiedenen Speichersysteme, die sich untereinander ergänzen, ist das System auch in der Lage eine Inselversorgung ohne Fremdstrom zu gewährleisten. Über Expansionskreisläufe werden auch die Speicherungssysteme für Bewegungsenergie und die Stromspeicher geladen. Wobei das Laden und Entladen sowie die durchgehende Stromversorgung nach Bedarf des Verbrauchers über das Lastmanagement geregelt wird. Der Wirkungsgrad der Rückverstromung bei den kombinierten oder einzeln arbeitenden Systemen ist abhängig von den vor Ort vorhandenen Energieressourcen und dem eigenen Energiebedarf. Der Verbraucher ist abgesichert und Fremdstrom muß nur zu lastarmen Zeiten aus den zentralen Netzen abgenommen werden, was wiederum kostensparend ist und zur Entlastung der Netze beiträgt. Da der Betreiber des Systems aber auch selbst Stromerzeuger ist und Überproduktionen abspeichern kann, kann er, wenn vorhanden, auch Wind- und Solarstrom in sein Verfahren integrieren, deren Energiemengen kontinuierlich aufnehmen, bedarfsgerecht nutzen oder an der Strombörse verkaufen. Der Verbraucher kann selbst entscheiden, wann er welche Energiemengen aus dem Netz entnehmen will und welche Energien er aus preisgünstigeren Ressourcen, aus selbst erzeugter Energie oder Überschußenergien seiner eigenen Produktion aus eigenen Stromspeichern preisgünstig entnehmen will. Das trägt zur Entlastung der Netze bei, indem die aus Produktionsprozessen anfallende Exergie in den Prozeß zurückführt und bedarfsgerecht vom Erzeuger genutzt werden kann. Es verhindert, daß diese Exergie nicht ungenutzt in die Umwelt zurückgeführt wird und diese schädigt. Von besonderem Vorteil ist es außerdem, daß das System in Kombination aller möglichen kältegeführten, wärmegeführten und stromgeführten Verfahrensabläufe, ständig in einem Beharrungszustand arbeiten und bei Bedarf sofort auf erforderliche Abrufleistung geregelt werden kann.

Hervorzuheben ist aber auch die Flexibilität des erfindungsgemäßen dezentralen und adiabaten Energietransformations- Systems, das dem Bedarf angepaßt, einzeln als kältegeführtes System, zu nutzen ist, in dem in dem kältegeführten System flüssiges Arbeitsmittel aus dem Speicherrungsprozeß für mechanische Energie in den Kältekreislauf zu leiten ist, wobei thermische Energie und Druckenergie unter Nutzung des Druckgefälles einem Expansionskreislauf zuzuführen ist und ein Teil der mechanischen Energie und der Kälteenergie über den Kühlwasserkreislauf eines Verdichters wieder in den Speicherrungsprozeß für mechanische Energie aufzunehmen und die Kompressionswärme des Verdichters aus der Abwärme des Kühlkreislaufs einem Generator und einer Kreislaufdruckpumpe zuzuführen ist, wobei der eigene Strombedarf gering ist und die Rückverstromung durch die Rückführung von gasförmigem Arbeitsmittel, von dessen Druckenergie und von Kälteenergie unterhalb der Umgebungstemperatur aus einem Expansionskreislauf erfolgt und das Einbinden und Abrufen der mechanischen Energiegewinnung aus dem Expansionskreislauf, die irreversible Expansion eines Kältemittel- Verdampfers während der Speicherung des Arbeitsmittels Luft und die Vorkühlung des Arbeitsmittels durch den Kühlkreislauf der Kreislaufdruckpumpe aus einem Wärmetauscher erfolgt, wobei die so erzeugte Energie in einem zum Teil geschlossen geführten Kreislauf in den Arbeitskreislauf des kältegeführten Systems zurückzuführen ist und ein weiterer Teil der verflüssigten Luft, die während der Rückverstromung entsteht, zur Erhaltung des Beharrungszustands eines Organic- Rankine-Cycle - Prozesses nutzbar ist. Das erfindungsgemäße System ist auch, dem Bedarf angepaßt, einzeln als wärmegeführtes System, zu nutzen, in dem durch zusätzliche Wärmeenergie aus nachwachsenden Brennstoffen, die in einem Verdampfungsprozeß aufzubereiten sind, das Arbeitsmittel Luft zu erwärmen, in dem Expansionskreislauf in mehreren Stufen isentrop zu entspannen und die komplette Kälteleistung im Organic- Rankine- Cycle - Prozeß zu verbrauchen ist und daß unter Druck stehende, kalte verflüssigte Luft durch mehrere Kreisläufe eines Luftwärmetauschers zu leiten, dort zu erwärmen, zu vergasen und geregelt in den Verdampfungsprozeß zu leiten ist. Darüber hinaus kann auch zusätzlich aus einem Brennstofftank über eine Druckpumpe verdichteter flüssiger Brennstoff zugeführt werden und der feste Brennstoff erst vergast, danach verdichtet und danach in den Verdampfungsprozess geleitet werden.

Der Wirkungsgrad der Rückverstromung inklusive der Abdeckung des Bedarfs an Preßluft und technischen Gasen für eine Feuerung ist höher als bei einem kältegeführten System, es hat einen wesentlich geringeren Eigenbedarf an Strom für die Produktion und die Prozeßkühlung sowie einen sehr hohen Gesamtwirkungsgrad durch die Nutzung der Abwärme aus der Produktion. Für die Klimatisierung von Räumen steht der Kältemittelkreislauf im Verbraucher und die aus einem Wärmetauscher abgegebene Kälte sowie die erforderliche Kälte für den Organic- Rankine- Cycle - Prozeß zur Verfügung. Besonders hervorzuheben ist das stromgeführte System, dem Bedarf angepaßt, einzeln, zu nutzen, indem das stromgeführte System mit Fremdstrom oder unabhängig von diesem über mindestens einen mehrstufigen Expansionskreislauf aus mechanischer Energie zu laden ist und mit dem Arbeitsmittel Luft aus der im Expansionskreislauf gespeicherten mechanischen Energie oder mit dem Kältemittel aus dem Organic- Rankine-Cycle - Prozeß, zu versorgen ist, wobei diese Prozesse gleichzeitig parallel oder in Reihe zu fahren sind und das Arbeitsmittel Luft mit der Kompressionswärme aus dem Verdichtungskreislauf eines Basisverdichters, mit der Abwärme eines Produktionsprozesses oder mit Überschußwärme sowie aus gespeicherter thermischer Energie zu erhitzten ist, das Kühlmittel aus sauerstoffarmer flüssiger Luft, besonders aus flüssigem Stickstoff, aus einer stickstoffreichen Zone eines Druckkondensators aus dem Luftverflüssigungsprozeß nutzbar ist, das Kühlmittel in einem Arbeitsprozeß arbeitsleistend zu fahren ist, die Umweltwärme und Abwärme des Stromspeicherprozesses, aus dem Lade- und Entladevorgang, durch kurzzeitige Energieimpulse unendlich wiederholbar, aufnimmt, wodurch die erforderliche Sprungtemperatur des Speicherprozesses für Bewegungsenergie sicher zu halten und daß eine Druckpumpe den Betriebsdruck für einen mehrstufigen Expansionskreislauf erhöht, das Kältemittel den Verdampfer durchströmt und dabei zum gasförmigen Arbeitsmittel umzuwandeln ist und teilweise über einen Kälteverbraucher auf die Saugseite des Basisverdichters und so in den Arbeitskreislauf des Enegietransformations- Systems zurück zu führen ist und das Kältemittel ohne Nutzung eines Expansionskreislaufs direkt über ein Regel- oder Dreiwegeventil kalt und gasförmig auf die Saugseite des Basisverdichters führbar ist. Die Rückverstromung und Stromspeicherung im stromgeführten System erreichen einen erheblichen Wirtschaflichkeitsgrad.

Die Vorteile der bedarfsgerechten Nutzung von kältegeführten, wärmegeführten oder stromgeführten Systemen bestehen außerdem darin, daß das dezentrale und adiabate Energietransformations- System vor Ort bei einem Verbraucher und unter Berücksichtigung der individuellen Bedingungen sowie den vorhandenen und anfallenden Energieressourcen anzupassen ist, wobei unnötige Verfahrensabläufe von vorn herein ausgespart werden können, wenn sie nicht erforderlich sind. So wird das kältegeführte System eingesetzt bei einem Verbraucher der außer Strom einen hohen Bedarf an Kälte hat und wo die aus dem Herstellungsprozeß entstehende Wärmeenergie aufgenommen, umgewandelt und gespeichert wird. Das wärmegeführte System wird eingesetzt, wenn der Verbraucher neben Strom viel Wärme benötigt. Schließlich wird ein stromgeführtes System eingesetzt, wenn der Verbraucher viel Strom benötigt und Wärme und Kälte als regelbare Nebenprodukte wieder in Strom umgewandelt und gespeichert werden können.

Der Vorteil der angepaßten Verfahrensabläufe besteht weiterhin darin, daß aus dem Stand der Technik bereits bekannte Verfahrensabläufe und dazugehörige Anlagenkonzepte nur angepaßt erweitert und nicht neu entwickelt werden müssen. Durch die erfindungsgemäße Kopplung bekannter Verfahrensabläufe mit den neuen Speicher-, Umwandlungs- und Rückverstromungssystemen für alle Energieformen über neue ergänzende Verfahrensschritte werden die Leistungsmöglichkeiten der bekannten Verfahren erweitert und effektiver genutzt, Energie- und Exergieverluste weitestgehend eingeschränkt und die Umweltbelastung erheblich verringert.

Schließlich ermöglicht das erfindungsgemäße dezentrale und adiabate Energietransformations- System in Spitzenlastzeiten Elektroenergie aus den individuellen Speicherprozessen abzurufen, bei hohem Überschuß an der Strombörse zu vermarkten und in Niederlastzeiten Elektroenergie aus den zentralen Netzen preisgünstig zu entnehmen und zu ergänzen.

Die Erfindung soll nachstehend anhand eines Blockschaltbildes näher beschrieben werden. Dabei zeigt
Fig.1 ein Blockschaltbild des Energietransformations- Systems mit allen möglichen Verfahrensabläufen.

Das Blockschaltbild, gemäß Fig.1 zeigt, daß das erfindungsgemäße dezentrale und adiabate Energietransformations- System im wesentlichen in drei grundsätzliche Verfahrensabläufe untergliedert ist. Es beinhaltet ein, den individuellen Anforderungen und Bedingungen angepaßtes Aufnahmeverfahren für alle Energieformen. Mit diesem Aufnahmeverfahren ist es in der Lage Prozeßabwärme, Umweltwärme, Stromüberschüsse aus dem Netz aus Windkraft- und Fotovoltaikanlagen, aus thermischen Kraftwerken mit Nachtmehrleistung, aus Oxydation von Biomassen, Wasserstoff und Biogasen aufzunehmen. Aus dem Aufnahmeverfahren leitet es die aufgenommenen Energieformen, je nach Art, entweder direkt in die drei möglichen Speicherungsprozesse für mechanische Energie, Bewegungsenergie und Strom oder in die Umwandlungs- und Rückverstromungsprozeße weiter.

Aus dem Umwandlungs- und Rückverstromungsprozeß kann die umgewandelte und rückverstromte Energie in die Speicherungsprozesse geleitet werden. Von den Speicherungsprozessen und von den Umwandlungs- und Rückverstromungsprozessen können nach Bedarf die jeweils erforderlichen Mengen an den verschiedenen erzeugten und gespeicherten Energieformen entweder direkt in den vor Ort vorhandenen Herstellungsprozeß, oder in das Energietransformations- System zur Aufrechterhaltung von dessen inneren Arbeitsabläufen zurückgeführt werden oder zur Abnahme für weitere Verbraucher oder zum Verkauf an der Strombörse abgerufen werden. Die auf diese Weise herzustellenden, zurück zu führenden und abzunehmenden Energien sind Strom, flüssige Gase und Luft und aus diesen hergestellter Stickstoff und reiner Sauerstoff sowie Wärme, Kälte und Druckgas.

Das beschriebene Energietransformations- System besteht aus einer Kombination aller möglichen Systeme, nämlich dem kältegeführten, dem wärmegeführten und dem stromgeführten System. Diese Prozesse können selbstverständlich auch einzeln genutzt oder nach Bedarf und Bedingungen unterschiedlich kombiniert werden.

Sehr wichtig ist auch, daß dieses Energietransformations- System unabhängig von der Jahreszeit arbeiten kann, weil es in bestimmten Jahreszeiten vorhandenen Energieüberschuß und nicht vorhandenen Energiebedarf durch Energieabgabe an Dritte ausgleichen kann.

## Patentansprüche

1. Verfahren zur dezentralen und individuellen Aufnahme, Erzeugung, Umwandlung und kontinuierlichen Bereitstellung von Elektroenergie, wobei das Verfahren ein dezentrales adiabates Energietransformations- System ist, mit dem mechanische Energie bedarfsgerecht und in individuell erforderlichen Mengen am Ort eines Verbrauchers getrennt gespeichert wird, Prozesswärme und -kälte, Umweltwärme, Kompressions- Dekompressions- und Brennstoffwärme aus regenerativen Quellen zurück verstromt oder direkt in mechanische Energie und Bewegungsenergie umgewandelt wird, bei dem die Energiespeicherungs-, Energieumwandlungs- und - rückverstromungsprozesse untereinander derart verbunden sind, dass die Verstromung, Speicherung und Rückverstromung entsprechend den vorhandenen Energieressourcen und Erfordernissen beim Verbraucher vor Ort als kältegeführtes, wärmegeführtes oder stromgeführtes System durchgeführt wird, wobei die Systeme einzeln oder in Kombination in einem Beharrungszustand arbeiten sowie bei Bedarf auf erforderliche Abrufleistung über ein Lastmanagement geregelt werden und mit denen in Spitzenlastzeiten Elektroenergie aus den individuellen Speicherprozessen abgerufen und bei hohem Überschuss an der Strombörse vermarktet und in Niederlastzeiten Elektroenergie aus den zentralen Netzen entnommen werden,
- wobei in dem kältegeführten System
flüssiges Arbeitsmittel aus einem Speicherungsprozess für mechanische Energie in einen Kältekreislauf geleitet, thermische Energie und Druckenergie unter Nutzung des Druckgefälles einem Expansionskreislauf zugeführt und ein Teil der mechanischen Energie und der Kälteenergie über einen Kühlwasserkreislauf eines Verdichters wieder in den Speicherungsprozess für mechanische Energie aufgenommen und die Kompressionswärme des Verdichters aus der Abwärme des Kühlwasserkreislaufs einem Generator und einer Kreislaufdruckpumpe zugeführt wird, wobei der eigene Strombedarf gering ist,
die Rückverstromung durch Rückführung von gasförmigem Arbeitsmittel, von dessen Druckenergie und von Kälteenergie unterhalb der Umgebungstemperatur aus einem Expansionskreislauf erfolgt und das Einbinden und Abrufen der mechanischen Energiegewinnung aus dem Expansionskreislauf, die irreversible Expansion eines Kältemittel-Verdampfers während der Speicherung des Arbeitsmittels Luft und die Vorkühlung des Arbeitsmittels durch den Kühlkreislauf der Kreislaufdruckpumpe aus einem Wärmetauscher erfolgt,
- wobei in dem wärmegeführten System
durch zusätzliche Wärmeenergie aus nachwachsenden Brennstoffen, die in einem Verdampfungsprozess aufbereitet werden, das Arbeitsmittel Luft erwärmt, in dem Expansionskreislauf in mehreren Stufen isentrop entspannt und die komplette Kälteleistung in einem Organic- Rankine- Cycle - Prozess verbraucht wird und unter Druck stehende, kalte verflüssigte Luft durch mehrere Kreisläufe eines Luftwärmetauschers geleitet, erwärmt, vergast und geregelt in den Verdampfungsprozess geleitet wird,
- wobei das stromgeführte System
mit Fremdstrom oder unabhängig von diesem über mindestens einen mehrstufigen Expansionskreislauf mit mechanischer Energie geladen wird, mit dem Arbeitsmittel Luft, aus der im Expansionskreislauf gespeicherten mechanischen Energie, aus dem Organic- Rankine- Cycle - Prozess, versorgt wird,
Kühlmittel aus sauerstoffarmer flüssiger Luft, besonders aus flüssigem Stickstoff, aus einer stickstoffreichen Zone eines Druckkondensators aus dem Luftverflüssigungsprozess nutzt, das Kühlmittel die Umweltwärme und Abwärme des Stromspeicherprozesses, aus dem Lade- und Entladevorgang, durch kurzzeitige Energieimpulse, aufnimmt,
durch eine Druckpumpe den Betriebsdruck für einen mehrstufigen Expansionskreislauf erhöht, das Kältemittel den Verdampfer durchströmt, dabei zum gasförmigen Arbeitsmittel umgewandelt und teilweise über einen Kälteverbraucher auf die Saugseite eines Basisverdichters zurückgeführt wird oder das Kältemittel ohne Nutzung des Expansionskreislaufs direkt über ein Regel- oder Dreiwegeventil kalt und gasförmig auf die Saugseite des Basisverdichters und
so in den Arbeitskreislauf des Energietransformations- Systems zurückgeführt wird.

2. Verfahren nach Anspruch 1, **dadurch gekennzeichnet, daß** in dem kältegeführten System die bei der Rückverstromung erzeugte Energie in einem, zum Teil geschlossen geführten Kreislauf in den Arbeitskreislauf des kältegeführten Systems zurückzuführen ist und ein weiterer Teil der verflüssigten Luft, die während der Rückverstromung entsteht, zur Erhaltung des Beharrungszustands des Organic- Rankine- Cycle - Prozesses genutzt wird.

3. Verfahren nach Anspruch 1, **dadurch gekennzeichnet, daß** die Prozesse im wärmegeführten System, in dem durch zusätzliche Wärmeenergie aus nachwachsenden Brennstoffen, die in einem Verdampfungsprozess aufbereitet werden, das Arbeitsmittel Luft erwärmt, in den Expansionskreislauf in mehreren Stufen isentrop entspannt und die komplette Kälteleistung in einem Organic- Rankine- Cycle- Prozess zu verbrauchen ist.

4. Verfahren nach Anspruch 1, **dadurch gekennzeichnet, daß** die Prozesse im stromgeführten System, gleichzeitig parallel oder in Reihe zu fahren sind und das Arbeitsmittel Luft, mit der Kompressionswärme aus dem Verdichtungskreislauf eines Basisverdichters, mit der Abwärme eines Produktionsprozesses, mit Überschusswärme, sowie mit gespeicherter thermischer Energie, zu erhitzten ist.

5. Verfahren nach Anspruch 1, **dadurch gekennzeichnet, daß** im stromgeführten System das Kühlmittel in einem Arbeitsprozess arbeitsleistend zu fahren ist, wobei das Kältemittel die Umweltwärme und Abwärme des Stromspeicherprozesses, aus dem Lade- und Entladevorgang aufnimmt, durch kurzzeitige Energieimpulse unendlich wiederholbar ist, um die erforderliche Sprungtemperatur des Speicherprozesses für Bewegungsenergie sicher zu halten.

6. Verfahren nach einem der vorhergehenden Ansprüche, **dadurch gekennzeichnet, daß** in dem kältegeführten, wärmegeführten oder stromgeführten System in Spitzenlastzeiten Elektroenergie aus den individuellen Speicherprozessen abzurufen und bei hohem Überschuss an der Strombörse zu vermarkten ist und in Niederlastzeiten Elektroenergie aus den zentralen Netzen preisgünstig zu entnehmen und zu ergänzen sind.

## Claims

1. A method for the decentralized and individual capture, generation, conversion and continuous provision of electrical energy, wherein the method is a decentralized adiabatic energy transformation system for separately storing mechanical energy as needed and in individually required amounts at a consumer's location, re-electrifying process heat and cold, ambient heat, compression-decompression and heat and heat from fuels from regenerative sources or converting the same directly into mechanical energy and energy of motion, wherein the energy storage, energy conversion and back-electrification processes are interconnected such that the electrification, storage and back-electrification is carried out as a refrigeration-driven, heat-driven or electricity-driven system depending on the existing energy resources and requirements at the consumer's location, wherein the systems operate individually or in combination in steady state and are regulated as needed at the required power usage by way of a load management system, and are used to provide electrical energy on demand from the individual storage processes during peak load periods, and sell electrical energy to the energy markets during high excesses, and withdraw electrical energy from the central networks during low-load periods,
- wherein in the refrigeration-driven system
liquid working medium is routed from a storage process for mechanical energy to a refrigeration cycle, thermal energy and pressure energy are fed to an expansion cycle for utilizing the pressure gradient and a portion of the mechanical energy and the refrigeration energy is recaptured in the storage process for mechanical energy by way of a cooling water cycle of a compressor, and the heat of compression of the compressor from the waste heat of the cooling water cycle is fed to a generator and a circulating pressure pump, wherein the inherent power demand is low,
the back-electrification is carried out by way of the return of gaseous working medium, the pressure energy thereof and by refrigeration energy below ambient temperature from an expansion cycle, and in-feeding and on demand use of mechanical energy recovered from the expansion cycle, the irreversible expansion of a refrigerant compressor during storage of air as the working medium and the pre-cooling of the working medium is achieved by the cooling circuit of the circulating pressure pump from a heat exchanger,
- wherein in the heat-driven system,
by way of additional thermal energy from renewable fuels prepared in an evaporation process, air as the working medium is heated and isentropically expanded in the expansion cycle in a plurality of steps and the entire refrigeration output is consumed in an Organic Rankine Cycle process, and cold liquefied air under pressure is routed through a plurality of cycles of an air heat exchanger, heated, gasified and routed to the evaporation process in a controlled fashion,
- wherein the electricity-driven system
is charged with outside power or independent thereof is charged with mechanical energy by way of at least one multi-staged expansion cycle and supplied with air as a working medium, from the stored mechanical energy in the expansion cycle, from the Organic Rankine Cycle process,
utilizes coolant from low-oxygen liquefied air, especially from liquid nitrogen, from a nitrogen-rich zone of a pressure condenser from the air liquefaction process, the coolant captures the ambient heat and waste heat of the current accumulation process, from the charging and discharging process, through brief energy pulses,
raises the operating pressure for a multi-stage expansion cycle by way of a pressure pump, the refrigerant passes through the evaporator, converts to - gaseous working medium in the process and is partially returned to the suction side of a base compressor via a refrigeration user, or the refrigerant is returned cold and gaseous directly to the suction side of the base compressor without utilizing the expansion cycle using a control valve or three-way valve, and thereby returning to the working circuit of the energy transformation system.

2. The method according to claim 1, **characterized in that** in the refrigeration-driven system energy generated in the back-electrification is returned in a partially closed cycle to the working cycle of the refrigeration-driven system and another part of the liquefied air generated during the back-electrification is utilized to maintain steady state in the Organic Rankine Cycle process.

3. The method according to claim 1, **characterized in that** the processes in the heat-driven system in which by additional heat energy from renewable fuels prepared in an evaporation process, the process heats air as a working medium, isentropically expands it in the expansion cycle in a plurality of stages and uses the entire cooling load in an Organic Rankine Cycle process.

4. The method according to claim 1, **characterized in that** the processes in the electricity-driven system are run simultaneously in parallel or in series and the air as a working medium is heated using the heat of compression from the compression cycle of a base compressor, using the waste heat of a production process, the excess heat and using stored thermal energy.

5. The method according to claim 1, **characterized in that** in the electricity-driven system the coolant is run in a working process to produce work, wherein the refrigerant captures the ambient heat and waste heat of the current accumulation process, from the charging and discharging process, through brief, continuously repeatable energy impulses is captured in order to safeguard the required transition temperature of the storage process for energy of motion.

6. The method according to one of the previous claims, **characterized in that** in the refrigeration-driven, heat-driven or electricity-driven systems, electrical energy is used on demand from the individual storage processes during peak load times, sold to the energy markets at high excesses and withdrawn and supplemented cheaply from the central networks during low load periods.

## Revendications

1. Procédé d'absorption, de production, de conversion décentralisées et individuelles et de fourniture continue d'énergie électrique, dans lequel le procédé est un système de transformation d'énergie adiabatique décentralisé par le biais duquel de l'énergie mécanique est stockée séparément, en fonction des besoins et dans des quantités individuellement nécessaires, à l'emplacement d'un consommateur, la chaleur et le froid de processus, la chaleur ambiante, la chaleur de compression, de décompression et de combustible provenant de sources régénératives sont reconverties en courant ou transformées directement en énergie mécanique et en énergie cinétique, dans lequel les processus d'accumulation d'énergie, de conversion d'énergie et de reconversion en courant sont reliés les uns aux autres de telle sorte que la production d'électricité, l'accumulation et la reconversion en courant sont mises en oeuvre en fonction des ressources énergétiques présentes et des exigences chez le consommateur sur place, en formant un système basé sur la production de froid, sur la production de chaleur ou sur la production de courant, dans lequel les systèmes travaillent individuellement ou en combinaison dans un état d'inertie et, si besoin est, sont réglés par une gestion de charge en fonction du débit à la demande nécessaire, et par l'intermédiaire desquels de l'énergie électrique est appelée à partir des processus d'accumulation individuels durant les temps de pic de charge et est commercialisée à la bourse d'énergie dans le cas d'un surplus important, et, durant les temps de charge basse, de l'énergie électrique est prélevée dans les réseaux centraux,
- dans lequel, dans le système basé sur la production de froid,
du milieu liquide de travail provenant d'un processus d'accumulation d'énergie mécanique est amené à un cycle frigorifique, de l'énergie thermique et de l'énergie de pression sont amenées à un cycle d'expansion en utilisant le gradient de pression, et une partie de l'énergie mécanique et de l'énergie frigorifique est à nouveau reçue dans le processus d'accumulation d'énergie mécanique via un cycle d'eau de refroidissement d'un compresseur, et la chaleur de compression du compresseur provenant de la chaleur perdue du cycle d'eau de refroidissement est amenée à un générateur et à une pompe de refoulement de cycle, le propre besoin en courant étant faible,
se fait la reconversion en courant par recyclage de milieu gazeux de travail, de son énergie de pression et d'énergie frigorifique au-dessous de la température ambiante à partir d'un cycle d'expansion, et se fait l'intégration et l'appel de la production d'énergie mécanique à partir du cycle d'expansion, l'expansion irréversible d'un évaporateur d'agent réfrigérant durant l'accumulation du milieu de travail qui est de l'air, ainsi que le pré-refroidissement du milieu de travail par le cycle frigorifique de la pompe de refoulement de cycle à partir d'un échangeur de chaleur,
- dans lequel, dans le système basé sur la production de chaleur,
le milieu de travail qui est de l'air est chauffé par de l'énergie thermique supplémentaire provenant de combustibles renouvelables qui sont traités dans un processus d'évaporation, est détendu de manière isentropique en plusieurs étapes dans le cycle d'expansion, et la puissance frigorifique complète est consommée dans un processus de cycle organique Rankine, et de l'air froid liquéfié sous pression est guidé à travers une pluralité de cycles d'un échangeur de chaleur à air, est chauffé, gazéifié et mené de manière réglée dans le processus d'évaporation,
- dans lequel le système basé sur la production de courant est chargé de courant étranger ou, indépendamment de celui-ci, d'énergie mécanique via au moins un cycle d'expansion à plusieurs étages, est alimenté en ledit milieu de travail qui est de l'air provenant de l'énergie mécanique accumulée dans le cycle d'expansion, à partir du processus de cycle organique Rankine,
utilise de l'agent réfrigérant d'air liquide pauvre en oxygène, en particulier d'azote liquide, d'une zone riche en azote d'un condenseur de pression du processus de liquéfaction d'air, ledit agent réfrigérant absorbe la chaleur ambiante et la chaleur perdue du processus d'accumulation de courant, à partir de l'opération de charge et de décharge, par de courtes impulsions d'énergie,
augmente la pression de service pour un cycle d'expansion à plusieurs étages par l'intermédiaire d'une pompe de refoulement, l'agent réfrigérant traverse l'évaporateur tout en étant transformé en milieu gazeux de travail et est ramené en partie, via un consommateur frigorifique, au côté aspiration d'un compresseur de base, ou l'agent réfrigérant est ramené froid et gazeux au côté aspiration du compresseur de base, sans l'utilisation du cycle d'expansion, directement par une soupape de réglage ou à trois voies, et
est ainsi ramené dans le cycle de travail du système de transformation d'énergie.

2. Procédé selon la revendication 1, **caractérisé par le fait que**, dans le système basé sur la production de froid, l'énergie générée lors de la reconversion en courant est à ramener à l'intérieur d'un cycle en partie fermé dans le cycle de travail du - système basé sur la production de froid, et une autre partie de l'air liquéfié produit lors de la reconversion en courant est utilisée pour maintenir l'état d'inertie du processus de cycle organique Rankine.

3. Procédé selon la revendication 1, **caractérisé par le fait que**, dans le système basé sur la production de chaleur, le milieu de travail qui est de l'air est chauffé par de l'énergie thermique supplémentaire provenant de combustibles renouvelables qui sont traités dans un processus d'évaporation, est détendu de manière isentropique en plusieurs étapes dans le cycle d'expansion, et la puissance frigorifique complète est à consommer dans un processus de cycle organique Rankine.

4. Procédé selon la revendication 1, **caractérisé par le fait que** les processus dans le système basé sur la production de courant sont à mettre en oeuvre en même temps parallèlement ou en série, et le milieu de travail qui est de l'air est à chauffer avec la chaleur de compression provenant du cycle de compression d'un compresseur de base, avec la chaleur perdue d'un processus de production, avec de la chaleur excédentaire ainsi qu'avec de l'énergie thermique accumulée.

5. Procédé selon la revendication 1, **caractérisé par le fait que**, dans le système basé sur la production de courant, l'agent réfrigérant est à mettre en oeuvre de manière à fournir du travail dans un processus de travail, dans lequel l'agent réfrigérant absorbe la chaleur ambiante et la chaleur perdue du processus d'accumulation de courant, de l'opération de charge et de décharge, répétable de manière infinie par de courtes impulsions d'énergie, afin de maintenir d'une manière sûre la température nécessaire de transition du processus d'accumulation d'énergie cinétique.

6. Procédé selon l'une quelconque des revendications précédentes, **caractérisé par le fait que**, dans le système basé sur la production de froid, basé sur la production de chaleur ou basé sur la production de courant, de l'énergie électrique est à appeler à partir des processus d'accumulation individuels durant les temps de pic de charge et est à commercialiser à la bourse d'énergie dans le cas d'un surplus important, et, durant les temps de charge basse, de l'énergie électrique est à prélever à un prix intéressant dans les réseaux centraux et est à compléter.
